# EUROPÄISCHE PATENTSCHRIFT

(11) **EP 0 442 125 B1**
(45) Veröffentlichungstag und Bekanntmachung des Hinweises auf die Patenterteilung: **27.04.1994**
(21) Anmeldenummer: 90125147.0
(22) Anmeldetag: 21.12.1990
(51) Int. Cl.: B65D 59/00, B23Q 13/00

(54) **Schutzband**
Protecting band
Bande protectrice

(30) Priorität: 16.02.1990 DE 9001848 U
(43) Veröffentlichungstag der Anmeldung: 21.08.1991
(73) Patentinhaber: Schmedding, Peter-Michael, D-31311 Uetze (DE)
(72) Erfinder: Schmedding, Peter-Michael, D-31311 Uetze (DE)
(74) Vertreter: Leine, Sigurd, Dipl.-Ing.

(56) Entgegenhaltungen:
- DE-B- 1 186 690
- FR-A- 1 066 320
- GB-A- 463 083
- US-A- 2 918 165
- US-A- 2 954 118
- US-A- 3 326 250
- US-A- 3 329 188
- US-A- 3 854 269
- US-A- 4 430 775

## Beschreibung

Die Erfindung betrifft einen Flexiblen Kantenschutz bestehend aus einem Schutzband aus flexiblem Material zum zeitweisen Schutz von umlaufenden Kanten oder dergleichen von Gegenständen.

Zum Schutz von insbesondere hochpräzisen Werkstücken wie Fräsern oder dergleichen ist es bekannt, diese mit einem Kunststoff zu überziehen, der sich nachträglich wieder entfernen läßt. Dieses Entfernen ist häufig schwierig. Außerdem geht der Kunststoff verloren. Darüberhinaus ist der Schutz sehr unvollkommen, da der Kunststoff verhältnismäßig weich ist, um abziehbar zu sein. Für größere Werkstücke ist ein solcher Schutz nicht geeignet, insbesondere dann nicht, wenn die zu schützenden Ränder Unterbrechungen aufweisen.

Es sind auch Schutzbänder aus flexiblem Material bekannt, die einseitig mit einer Klebeschicht versehen und auf die zu schützenden Stellen aufklebbar und später abziehbar sind. Solche klebenden Schutzbänder sind ungeeignet, wenn die zu schützenden Kanten nicht durchgehend sind, es sich beispielsweise um die Zähne eines Kreissägeblattes oder die Schaufeln eines Turbinenlaufrades handelt. Außerdem kann beim Abziehen des Klebebandes Klebstoff an den geschützten Teilen zurückbleiben, so daß eine Nachreinigung erforderlich ist.

Durch FR-A-1 066 320 ist ein Schutzband der betreffenden Art bekannt, dessen Ränder gleichsinnig zur einen Seite hin wulstförmig bis dicht zu dem Band hin zurückgebogen sind. Zur Verbindung der Enden wird eines derselben in Bandrichtung in das Ende des anderen geschoben, wobei das einzuschiebende Ende und insbesondere seine Wülste so zusammengedrückt werden müssen, daß ein Einschieben in das Innere des anderen Endes des Bandes, insbesondere den dort befindlichen Wülsten, möglich ist. Das das eingeschobene Ende aufnehmende Ende des Bandes muß sich dabei etwas aufweiten. Das Band hat nämlich über seine gesamte Längsausdehnung einen gleichen Querschnitt. Dieses Zusammenbiegen des einzuschiebenden Endes bzw. das Aufweiten des aufnehmenden Endes ist außerordentlich umständlich und erfordert eine hohe Geschicklichkeit.

Nach dem Zusammenstecken der Enden dieses bekannten Schutzbandes in Längsrichtung müssen die Enden so weit ineinander geschoben werden, bis das Schutzband den zu schützenden Rand, beispielsweise eines Rades, eng umschließt. Diese Schubkraft wird von Hand erzeugt und darf daher nicht zu groß sein. Entsprechend ist aber dann auch die Haltekraft gegen ein Lösen der gesteckten Verbindung der Enden begrenzt.

Ein weiterer Nachteil dieses bekannten Schutzbandes besteht darin, daß die wulstförmig zurückgebogenen Ränder die Steifigkeit des Schutzbandes wesentlich erhöhen und daher das Herumlegen des Schutzbandes um gebogene Kanten, beispielsweise um den Außenrand eines Rades, erschweren. Die Anbringung auf kleinere Räder ist ausgeschlossen, weil dann die wulstförmigen Ränder knicken würden. Eine Unterbrechung der wulstförmigen Ränder zur Erhöhung der Biegsamkeit ist nicht möglich, weil sich dann die Enden des Schutzbandes nicht mehr frei und beliebig weit ineinanderstecken lassen.

Der Erfindung liegt die Aufgabe zugrunde, einen Flexiblen Kantenschutz bestehend aus einem Schutzband aus flexiblem Material zum zeitweisen Schutz von umlaufenden Kanten oder dergleichen von Gegenständen zu schaffen, das einen wirksamen Schutz gewährleistet, leicht anzubringen, wieder abnehmbar und mehrfach verwendbar ist und die zu schützenden Kanten nicht verschmutzt.

Die der Erfindung zugrundeliegende Aufgabe wird durch die im Kennzeichen des Anspruchs 1 angegebene Lehre gelöst.

Der Grundgedanke dieser Lehre besteht darin, ein flexibles Schutzband z.B. aus Kunststoff zu schaffen, das Schnappmittel aufweist, die beim Übereinanderlegen des Schutzbandes miteinander verschnappbar sind. Das bedeutet, daß ein neuerungsgemäßes Schutzband um eine umlaufende Kante beispielsweise eines Sägeblattes oder des äußeren Randes eines Schaufelkranzes eines Turbinenlaufrades herumlegbar ist, wobei sich seine Enden etwas überlappen. In diesem Überlappungsbereich werden die Enden ganz einfach gegeneinander gedrückt, so daß die Schnappverbindungen einschnappen und das Band somit zu einem Ring geschlossen ist, der die umlaufende Kante schützt. Zum Lösen werden die sich überlappenden Enden ganz einfach wieder auseinandergezogen, so daß die Schnappverbindungen wieder außer Eingriff kommen. Das Band kann dann für andere Gegenstände neu verwendet werden. Der Umfang der neu zu schützenden Kanten kann sogar kleiner sein, es ergibt sich dann lediglich ein größerer Überlappungsbereich beim Schließen des Schutzbandes um die zu schützende Kante.

Die Schnappmittel können völlig beliebig gestaltet sein und jede Form haben, wie sie allgemein in der Kunststoffschnapptechnik üblich sind. Es kann sich z.B. um Knöpfe auf der einen Seite des Schutzbandes handeln, die in entsprechende Löcher oder Vertiefungen auf der anderen Seite des Schutzbandes einrastbar sind.

Eine besonders zweckmäßige Ausbildung des erfindungsgemäßen Schutzbandes in Verbindung mit einer besonderen Ausführungsform der Schnappmittel ist in Anspruch 2 angegeben. Bei dieser Ausführungsform sind die Ränder des Schutzbandes trapez- oder U-förmig abgewinkelt, und an diesen abgewinkelten Bereichen des Schutzbandes befinden sich die Schnappmittel in Form von nach innen und nach außen gerichteten Kanten, die beim Übereinanderlegen von Enden des Schutzbandes durch Einschnappen miteinander in Eingriff bringbar sind. Diese Ausführungsform hat den Vorteil, daß durch die U-förmige Ausbildung eine besonders gute Halterung gegen seitliches Verrutschen und Abrutschen beispielsweise von einem Sägeblatt, dem äußeren Kranz von Schaufeln eines Turbinenschaufelrades oder dergleichen gewährleistet ist. Die abgewinkelten oder abgebogenen Randbereiche gewährleisten außerdem noch einen zusätzlichen Schutz gegen seitliche Zerstörungsangriffe.

Die vorspringenden oder die zurückspringenden Kanten können beliebige Querschnittsformen haben. Entscheidend ist immer, daß ein Verrasten beim Zusammendrücken aufeinanderliegende Schutzbandteile erfolgt. Die vorspringenden oder die zurückspringenden Kanten können auch durch Seitenwandungen von Nuten, Kerben oder dergleichen gebildet sein. Dabei greift z.B. eine vorspringende Kante in eine entsprechende Kerbe ein, so daß ein Verschnappen eine Bewegung nicht nur in Lösungsrichtung, sondern auch in weitere Schließrichtung ausschließt.

Der Abstand der Böden der Nuten, Kerben oder dergleichen ist zweckmäßigerweise etwas größer als der Abstand der vorspringenden Kanten. Dadurch ist gewährleistet, daß der formschlüssige Eingriff im Eingriffszustand immer noch unter Spannung erfolgt, was eine größere Sicherheit gegen unbeabsichtigtes Lösen gibt.

Die Lage der die Rastung bewirkenden Kanten oder Nuten kann grundsätzlich beliebig sein, wenn sie nur so ist, daß bei dem Übereinanderdrücken die gewünschte Einrastung und der formschlüssige Eingriff erfolgen. Besonders zweckmäßig ist jedoch eine Anordnung der Kanten, Nuten oder dergleichen gemäß der Lehre des Anspruchs 5, die der Tatsache Rechnung trägt, daß das Schutzband eine bestimmte Dicke hat und außerdem das Verrasten erleichtert. Liegen nämlich zwei zu verbindende Enden eines Schutzbandes übereinander und soll eine Verrastung erfolgen, so wird dazu ein Druck auf die Mitte des außenliegenden Schutzbandes ausgeübt, und die Gegenkräfte dieses Druckes liegen im Bereich der Rastkanten bzw. Rastnuten. Dadurch biegt sich der zwischen den abgewinkelten und gebogenen seitlichen Bereichen liegende Rücken etwas durch, wodurch sich die Schenkel des insgesamt U-förmigen Querschnitts auseinanderbewegen, so daß das Einschnappen der Rastkanten mit geringeren Kräften erfolgt.

Je nach der Stärke des Abwinkelns oder Abbiegends der seitlichen Bereiche des Schutzbandes ergibt sich eine gewisse Verringerung der Flexibilität des Schutzbandes. Um diesen Nachteil zu beseitigen, die Flexibilität sogar insgesamt noch zu erhöhen, ist es zweckmäßig, gemäß der Lehre des Patentanspruchs 6 in den abgewinkelten oder abgebogenen Bereichen entlang dem Schutzband seitliche Ausschnitte anzuordnen, so daß für die Flexibilität nur noch der Rücken des im wesentlichen U-förmigen Schutzbandes verantwortlich ist, dessen Flexibilität natürlich sehr gering ist. Die Ausschnitte sind zweckmäßigerweise im wesentlichen in gleichen Abständen angeordnet. Sie haben zweckmäßigerweise im Bereich der vorspringenden oder zurückspringenden Kante gleiche Breite und laufen zu dem nicht abgewinkelten oder abgebogenen Bereich des Schutzbandes, praktisch dessen Rücken hin, V-förmig aus.

Anhand der Zeichnung soll die Erfindung an einem Ausführungsbeispiel näher erläutert werden.
- Fig. 1: zeigt einen Querschnitt durch eine Ausführungsform des Schutzbandes gemäß der Erfindung,
- Fig. 2: ist eine Draufsicht und
- Fig. 3: ist eine Seitenansicht des Schutzbandes gemäß Fig. 1,
- Fig. 4: zeigt das Verhaken sich überlappender Teile des Schutzbandes gemäß Fig. 1 bis 3,
- Fig. 5: entspricht im wesentlichen Fig. 3 und zeigt das Schutzband in gebogener Lage,
- Fig. 6: entspricht Fig. 5 mit umgekehrter Biegelage des Schutzbandes und
- Fig. 7: entspricht im wesentlichen Fig. 4 und zeigt die Verhakung überlappender Schutzbandenden in umgekehrter Lage.

Das in den Fig. 1 bis 3 dargestellte Schutzband 1 besteht aus halbhartem, flexiblen Kunststoff und weist im Bereich seiner Ränder zu einer Seite des Schutzbandes 1 hin abgewinkelte Bereiche 2 und 3 auf, an denen sich nach außen gerichtete Kanten 4 und 5 und nach innen gerichtete Kanten 6 und 7 befinden. Zwischen den Kanten 4 und 5 und den abgewinkelten Bereichen 2 und 3 sind jeweils Nuten 8 und 9 gebildet.

Aus den Fig. 2 und 3 ist zu ersehen, daß sich in den abgewinkelten Bereichen 2 und 3 entlang dem Schutzband 1 seitliche Ausschnitte 10 befinden, die untereinander im wesentlichen gleiche Abstände haben und im Bereich der vorspringenden Kanten 4, 6 bzw. 5, 7 gleiche Breite haben und zu einem nicht abgewinkelten Bereich 11 oder Rücken hin V-förmig auslaufen.

Fig. 4 zeigt, wie ein voll schwarz im Querschnitt dargestelltes Ende eines Schutzbandes 1 mit dem anderen Ende eines Schutzbandabschnittes überlappt und dabei die Verrastung gemäß der Lehre der Neuerung erfolgt ist. In dieser Rastlage hintergreifen die nach innen gerichteten Kanten 6' und 7' Kanten 4'' und 5'' des anderen Schutzbandendes und liegen dabei unter Spannung in den Kerben 8' und 9'. Es ist zu erkennen, daß der Rücken 11' des in der Zeichnung untenliegenden Schutzbandendes etwas gebogen ist, und zwar aufgrund der Verrastungsspannung.

Fig. 5 verdeutlicht in der Darstellung der Fig. 3 in Seitenansicht die Flexibilität des Schutzbandes in der einen Richtung, und Fig. 6 verdeutlicht entsprechend die Flexibilität in der anderen Richtung.

Fig. 7 entspricht im wesentlichen Fig. 4, wobei jedoch die Lage der sich überlappenden Schutzbandenden vertauscht ist, um deutlich zu machen, daß die Rastlage der beiden Schutzbandenden vertauschbar ist, wenn gemäß den Fig. 5 und 6 die Krümmung des Schutzbandes umgekehrt ist. Bei der Krümmung nach Fig. 6 läßt sich z.B. eine umlaufende Nut schützen, in die das Schutzband eingelegt und verrastet wird.

## Patentansprüche

1. Flexibler Kantenschutz bestehend aus einem Schutzband aus flexiblem Material zum zeitweisen Schutz von umlaufenden Kanten von Gegenständen, **dadurch gekennzeichnet**, daß das Schutzband Schnappmittel aufweist, die bei Übereinanderlegen der beiden Enden durch einfaches Gegeneinanderdrücken dieser Enden verschnappbar sind.

2. Flexibler Kantenschutz nach Anspruch 1, **dadurch gekennzeichnet**, daß das Schutzband (1) im Bereich seiner Ränder zu einer Seite des Schutzbandes (1) hin abgewinkelte oder abgebogene Bereiche (2, 3) aufweist, daß zur Bildung der Schnappmittel in jedem dieser Bereiche (2, 3) nach außen (4, 5) und nach innen (6, 7) vorspringende Kanten, Rippen oder dergleichen vorgesehen sind, und daß der Abstand der nach außen vorspringenden Kanten (4, 5) größer ist als der Abstand der nach innen vorspringenden Kanten (6, 7) und so bemessen ist, daß bei gleichsinnigem Übereinanderlegen von Enden des Schutzbandes (1) und Zusammendrücken die Kanten (4, 5 bzw. 6, 7) übereinanderschnappen und sich hintergreifen.

3. Flexibler Kantenschutz nach Anspruch 2, **dadurch gekennzeichnet**, daß die vorspringenden Kanten (4-7) oder die zurückspringenden Kanten durch Seitenwandungen von Nuten (8, 9), Kerben oder dergleichen gebildet sind.

4. Flexibler Kantenschutz nach Anspruch 3, **dadurch gekennzeichnet**, daß der Abstand der Böden der Nuten (8, 9), Kerben oder dergleichen etwas größer ist als der Abstand der zugehörigen vorspringenden Kanten (6, 7).

5. Flexibler Kantenschutz nach Anspruch 3, **dadurch gekennzeichnet**, daß die nach innen vorspringenden Kanten (6, 7) an den äußersten Rändern der abgewinkelten oder abgebogenen Bereiche (2, 3) des Schutzbandes und die nach außen vorspringenden Kanten (4, 5) oder diese bildenden Nuten (8, 9), Kerben oder dergleichen entfernt davon liegen.

6. Flexibler Kantenschutz nach Anspruch 2, **dadurch gekennzeichnet**, daß in den abgewinkelten oder abgebogenen Bereichen (2, 3) entlang dem Schutzband (1) seitliche Ausschnitte (10) angeordnet sind.

7. Flexibler Kantenschutz nach Anspruch 6, **dadurch gekennzeichnet**, daß die Ausschnitte (10) in im wesentlichen gleichen Abständen angeordnet sind.

8. Flexibler Kantenschutz nach Anspruch 6, **dadurch gekennzeichnet**, daß die seitlichen Abschnitte (10) im Bereich der vorspringenden oder zurückspringenden Kanten (4-7) gleiche Breite haben und zu dem nicht abgewinkelten oder abgebogenen Bereich oder Rücken (11) des Schutzbandes hin V-förmig auslaufen.

## Claims

1. A flexible edge-protection which consists of a protective band
of flexible material for the temporary protection of edges encircling objects, characterized in that the protective band exhibits snap-on means which may be snapped on when its two ends are superimposed by simply pressing the said ends together.

2. A flexible edge-protection as in Claim 1, characterized in that
in the region of the sides of the protective band (1) it exhibits regions (2, 3) angled down or bent down towards one side of the protective band (1), that for the formation of the snap-on means edges, ribs or the like projecting outwards (4, 5) and inwards (6, 7) are provided in each of the said regions (2, 3), and that the distance apart of the outwards projecting edges (4, 5) is greater than the distance apart of the inwards projecting edges (6, 7) and is so dimensioned that by superimposing the ends of the protective band (1) in the same direction and pressing them together the edges (4, 5 and 6, 7 respectively) snap over one another and grip behind one another.

3. A flexible edge-protection as in Claim 2, characterized in that
the edges (4-7) projecting forwards or backwards are formed by the sidewalls of grooves (8, 9), notches or the like.

4. A flexible edge-protection as in Claim 3, characterized in that
the distance apart of the bottoms of the grooves (8, 9), notches or the like is a little greater than the distance apart of the associated projecting edges (6, 7).

5. A flexible edge-protection as in Claim 3, characterized in that
the inwards projecting edges (6, 7) lie at the outermost borders of the angled-down or bent-down regions (2, 3) of the protective band and the outwards projecting edges (4, 5) or the grooves (8, 9), notches or the like which form them lie at a distance therefrom.

6. A flexible edge-protection as in Claim 2, characterized in that
lateral cutouts (10) are arranged along the protective band (1) in the angled-down or bent-down regions (2, 3).

7. A flexible edge-protection as in Claim 6, characterized in that the cutouts (10) are arranged at essentially equal intervals.

8. A flexible edge-protection as in Claim 6, characterized in that
the lateral cuts (10) in the region of the forwards or backwards projecting edges (4-7) have constant width and run out in the shape of a V towards the region or back (11) of the protective band where it is not angled-down or bent-down.

## Revendications

1. Protecteur flexible d'arête constitué d'une bande de protection en matériau flexible pour la protection temporaire d'arêtes rotatives d'objets,
caractérisé en ce que la bande protectrice présente des moyens encliquetables qui sont encliquetables, avec une superposition des deux extrémités, par simple pression de ces extrémités l'une vers l'autre.

2. Protecteur flexible d'arête selon la revendication 1,
caractérisé en ce que la bande de protection (1) présente dans la région de ses bords des zones (2, 3) repliées ou recourbées en direction d'un côté de la bande de protection (1), que des arêtes, nervures ou similaires sont prévues dans chacune de ces zones (2, 3) en saillie vers l'extérieur (4, 5) et vers l'intérieur (6, 7) pour former les moyens d'encliquetage, et que l'écartement des arêtes en saillie vers l'extérieur (4, 5) est plus grand que l'écartement des arêtes en saillie vers l'intérieur (6, 7) et a une dimension telle que, pour une superposition de même sens de deux extrémités de la bande de protection (1) et compression ensemble, les arêtes (4, 5 ou respectivement 6, 7) s'encliquètent les unes sur les autres et viennent en prise à l'arrière.

3. Protecteur flexible d'arête selon la revendication 2,
caractérisé en ce que les arêtes en saillie (4-7) ou les arêtes en retrait sont formées par des parois latérales de rainures (8, 9), d'entailles ou similaires.

4. Protecteur flexible d'arête selon la revendication 3,
caractérisé en ce que l'écartement des fonds des rainures (8, 9), entailles ou similaires est un peu plus grand que l'écartement des arêtes en saillie (6, 7) adjointes.

5. Protecteur flexible d'arête selon la revendication 3,
caractérisé en ce que les arêtes en saillie vers l'intérieur (6, 7) se trouvent aux bords les plus extérieurs des zones (2, 3) repliées ou recourbées de la bande protectrice et les arêtes en saillie vers l'extérieur (4, 5) ou les rainures (8, 9), entailles ou similaires qui les forment en sont écartées.

6. Protecteur flexible d'arête selon la revendication 2,
caractérisé en ce que des découpures latérales (10) sont disposées le long de la bande protectrice (1) dans les zones (2, 3) repliées ou recourbées.

7. Protecteur flexible d'arête selon la revendication 6,
caractérisé en ce que les découpures (10) sont disposées à écartements sensiblement égaux.

8. Protecteur flexible d'arête selon la revendication 6,
caractérisé en ce que les découpures latérales (10) ont la même largeur dans la région des arêtes en saillie ou en retrait (4-7) et s'étendent en forme de V en direction de la région non repliée ou recourbée ou dos (11) de la bande protectrice.
